# FASCICULE DE BREVET EUROPEEN

(11) **EP 0 192 513 B1**
(45) Date de publication et mention de la délivrance du brevet: **04.01.1989**
(21) Numéro de dépôt: 86400111.0
(22) Date de dépôt: 21.01.1986
(51) Int. Cl.: B66B 1/16, B66B 1/34, B66B 1/28

(54) **Procédé de commande régulée d'un moteur électrique pour le déplacement d'un mobile et dispositif de commande pour la mise en oeuvre du procédé**
Geregeltes Steuerungsverfahren eines elektrischen Motors für die Verstellung eines beweglichen Körpers und Steuereinrichtung für die Verwirklichung des Verfahrens
Process for the regulated control of an electric motor for the displacement of a moving body, and control device for carrying out the process

(30) Priorité: 12.02.1985 FR 8502381
(43) Date de publication de la demande: 27.08.1986
(73) Titulaire: SOCIETE LOGILIFT S.A.R.L., Avelin F-59710 Pont A Marcq (FR)
(72) Inventeur: Evin, Jean, Avelin F-59710 Pont a Marcq (FR)
(74) Mandataire: Ecrepont, Robert

(56) Documents cités:
- WO-A-80/02135
- FR-A- 2 047 535
- FR-A- 2 296 298
- FR-A- 2 317 215
- FR-A- 2 523 105
- GB-A- 2 062 297
- US-A- 4 469 199

## Description

L'invention concerne un procédé de commande régulée d'un moteur électrique pour le déplacement d'un mobile le long d'un parcours déterminé comprenant des niveaux d'arret et des zones de déplacement entre les niveaux.

L'invention concerne également un dispositif de commande régulée d'un moteur électrique pour la mise en oeuvre du procédé.

Notamment mais non exclusivement, l'invention s'applique à la commande régulée d'un moteur électrique entraînant le déplacement d'un monte-charge, d'un ascenseur, d'un chariot pour une installation de stockage, de manutention.

Plus précisément, dans le cas d'installation d'ascenseurs, il est actuellement recherché un confort optimum pour les utilisateurs qui se traduit par une accélération et une décélération progressive de la cabine, et une absence totale de secousse.

Cette sensation de confort optimum pour un utilisateur est un des buts recherchés par la présente invention.

Il est actuellement connu d'atteindre une progressivité des variations de vitesse, au démarrage et au freinage, au moyen d'une régulation électronique qui pilote l'alimentation électrique du moteur.

Ce mode de commande constitue une amélioration nette au niveau du confort des utilisateurs par rapport aux installations antérieures où le moteur électrique comprenait une ou deux vitesses et où au moins une partie du freinage était obtenue par un dispositif à friction avec donc des problèmes d'usure mécanique.

En ce qui concerne la règulation électronique du moteur, elle peut s'appliquer à des installations dont le moteur est alimenté en courant continu et notamment par un groupe moteur générateur WARD LEONARD et comprenant (FR-A-2 047 535) disposé au long du parcours du mobile:
- un moyen code porteur de repères espacés régulièrement,
- un buteur solidaire du mobile qui détecte et comptabilise les repères pour en déduire la vitesse du mobile,
- des moyens de comptage algébrique du nombre de repères rencontrés depuis une position de référence du mobile pour en déduire la position de la cabine au long du trajet,
- des moyens de traitement pour envoyer au moteur électrique une commande de freinage.

Ces installations, cependant, se caractérisent par leur coût élevé et donc ne peuvent être réalisées qu'en nombre limité.

D'autres installations à moteur électrique alternatif, le plus souvent triphasé, sont pourvus d'une régulation électronique visant, d'une part, à améliorer le confort des utilisateurs et, d'autre part, à limiter la durée du freinage mécanique et donc à réduire les problèmes d'usure du frein.

De telles régulations, cependant, sont complexes à mettre en oeuvre.

Elles nécessitent généralement des informations sur la position de la cabine qùi sont données le plus souvent par des contacteurs en gaine que la cabine actionne lors de son passage. Elles nécessitent également des informations sur la vitesse de la cabine qui sont données par d'autres moyens, par exemple une génératrice tachymétrique ou un disque codé monté sur l'arbre moteur.

De plus, les régulations électroniques actuellement existantes trouvent difficilement le meilleur compromis entre le confort des usagers, la progressivité des variations de vitesse et l'optimisation du temps de ralentissement jusqu'à l'arrêt de la cabine et ceci quelles que soient les conditions d'utilisation de la cabine, c'est à dire que cette dernière soit en surcharge ou en souscharge par rapport au contrepoids.

Un des buts de la présente invention est de proposer un procédé de commande régulée d'un moteur électrique pour le déplacement d'un moteur le long d'un parcours déterminé, notamment un ascenseur, qui remédie à ces inconvénients, et qui assure une parfaite progressivité du ralentissement dans un temps optimum quelles que soient les conditions de charge du mobile.

Un autre but de la présente invention est de proposer un procédé de commande régulée qui peut s'appliquer avantageusement à des installations déjà existantes, moyennant un minimum de transformation.

Un autre but de la présente invention est de proposer un dispositif de commande régulée d'un moteur électrique qui peut s'intégrer avantageusement dans une installation déjà existante moyennant un minimum de transformation.

D'autres buts et avantages de la présente invention apparaîtront au cours de la description qui va suivre.

A cet effet, elle a pour objet un procédé de commande régulée d'un moteur électrique pour le déplacement d'un mobile le long d'un parcours déterminé comprenant des niveaux d'arrêt et des zones de déplacement entre les niveaux, au long duquel parcours est disposé un moyen codé porteur de repères espacés régulièrement que, par un lecteur, on détecte et qu'on comptabilise pour en déduire la vitesse du mobile et dans lequel:
- au long du moyen codé, on définit au moins une position de référence du mobile, à laquelle on associe un repère de référence du moyen codé,
- on associe à chaque niveau d'arrêt un nombre de repères comprés depuis le repère de référence, lequel nombre est dit index de niveau,
- lors du déplacement du mobile, le nombre de repères rencontrés par le lecteur solidaire du mobile est compté algébriquement et, par comptage/décomptage des repères, on calcule l'index de position du mobile par rapport au repère de référence,

ce procédé étant notamment caractérisé en ce que:
- pour chaque niveau, à partir de l'index de niveau correspondant, on définit un intervalle de repères correspondant à la zone de ralentissement du mobile pour atteindre le niveau,
- pour arrêter le mobile à un niveau défini, on définit à l'intérieur de l'intervalle de repères correspondant à la zone de ralentissement, une consigne de vitesse en fonction de l'écart entre l'index de position de la cabine et l'index de niveau et on ne pilote la commande continue de freinage électrique du moteur d'après la consigne de ralentissement qu'à partir du repère de la zone de ralentissement pour lequel la vitesse du mobile est au moins égale à la vitesse de consigne.

Le dispositif en vue de la commande régulée d'un mobile comprend:
- disposé au long du parcours du mobile, un moyen codé, porteur de repères espacés régulièrement que, par un lecteur, on détecte et qu'on comptabilise pour en déduire la vitesse mobile, sur le moyen codé, au moins un repère de référence correspondant à une position de référence du mobile, - un lecteur solidaire du mobile pour la lecture des repères du moyen codé,
- des moyens de comptage algébrique du nombre de repères rencontrés par le lecteur au cours des déplacements du mobile et
- par comptage/décomptage des repères, des moyens de calcul de l'index de position du mobile,
- des moyens de traitement pour envoyer au moteur électrique une commande continue de tension de freinage,

ce dispositif étant caractérisé en ce qu'il comprend en outre en combinaison:
- des moyens qui, pour chaque niveau, à partir de l'index de niveau correspondant, définissent un intervalle de repères correspondant à la zone de ralentissement du mobile pour atteindre le niveau,
- des moyens qui, pour envoyer au moteur une commande continue de tension de freinage progressif à l'intérieur d'un intervalle défini de repères correspondant à une zone de ralentissement, déterminent la dite commande d'après l'écart entre l'index de position du moteur et l'index de niveau et l'écart entre la vitesse du mobile et la vitesse de consigne pour l'index de position.

L'invention sera mieux comprise à l'aide de la description qui va suivre, qui pour faciliter sa compréhension sera faite dans l'application à l'équipement d'une installation d'ascenseur existante.

Cette application, naturellement, n'est pas limitative et telle que cela ressortira de manière évidente de la description, l'invention s'applique également à d'autres types d'installations et en particulier à des installations neuves d'ascenseurs.

Dans cette application à une installation existante, l'invention sera mieux comprise à l'aide du dessin en annexe qui représente schématiquement:
- figure 1 : une vue d'une installation d'ascenseur,
- figure 2 : une vue du circuit électrique d'alimentation du moteur électrique,
- figure 3 : une illustration du moyen codé et de son lecteur,
- figure 4 : une vue schématique illustrant le traitement des signaux recueillis par le lecteur du moyen codé,
- figure 5 : une courbe illustrant la commande de régulation pour la mise en mouvement de la cabine de l'ascenseur,
- figure 6 : une courbe illustrant la commande de régulation pour le ralentissement de la cabine d'ascenseur,
- figure 7 : une courbe illustrant la phase finale de ralentissement.

Dans la figure 1, on a représenté schématiquement une installation d'ascenseur 1, qui de manière connue comprend une cabine 2, un contrepoids 3 et un moteur électrique 4 entraînant un cable 6.

La cabine 2 est mobile à l'intérieur d'une gaine 5, le long de moyens de guidage appropriés, cette gaine définissant son parcours prédéterminé.

La cabine dessert en outre des niveaux qui ont été schématisés à titre d'illustration de 7 à 10.

Pour une installation déjà existante, l'invention s'applique pour des moteurs électriques d'entraînement triphasés à une vitesse ou bien à deux vitesses, et dans ce dernier cas, seuls les enroulements correspondant à l'une des vitesses seront utilisés.

L'installation électrique de commande comprend principalement des moyens de manoeuvre schématisés en 11 dans la figure 2.

Ces moyens recoivent des informations concernant la sécurité de l'installation, par exemple, des contacts de serrure qui ont été schématisés en 12, ainsi que d'autres informations relatives à la sécurité de l'installation qui n'ont pas été représentées.

Les moyens de manoeuvre 11 recoivent également des ordres de déplacement, notamment en provenance des boutons d'appel de la cabine aux différents niveaux schématisés en 13 et des boutons d'envoi de la cabine schématisés en 14.

Enfin, les moyens de manoeuvre recoivent des informations sur la position de la cabine 2 à l'intérieur de la gaine 5 qui sont généralement délivrés par des contacteurs schématisés en 15 disposés à l'intérieur de la gaine.

D'une manière courante, ces contacteurs sont situés tant à la hauteur des différents niveaux que de part et d'autre de ces niveaux, à l'entrée des zones de ralentissement.

Les moyens de manoeuvre 11 traitent, généralement, de manière combinatoire, l'ensemble de ces informations et déterminent l'une part la stratégie de déplacement de la cabine 2, et, l'autre part, les ordres annexes tels que l'ouverture des portes.

Les moyens de manoeuvre 11 pilotent des moyens d'actionnement 16 du moteur qui sont généralement constitués par des contacteurs susceptibles de relier les différentes phases du réseau aux bornes des enroulements du moteur électrique 4.

En fonction de la stratégie de fonctionnement définie par les moyens de manoeuvre, les ordres transmis aux moyens d'actionnement sont des ordres de montée ou de descente, d'accélération, de passage en grande vitesse, le cas échéant en petite vitesse, ainsi que des ordres de freinage.

La figure 2 représente schématiquement une liaison 18 entre les moyens de manoeuvre 11 et les moyens d'actionnement 16 par laquelle transitent ces ordres et une liaison 17, par laquelle transitent les informations relatives à la sécurité.

L'installation électrique du moteur de commande 4 comprend également une commande non représentée de la tombée ou de la levée du frein.

Dans le dispositif, la liaison directe 18 est remplacée par des moyens de commande régulée 19, qui, en réponse aux ordres de montée, descente, mise en mouvement, freinage en provenance des moyens de manoeuvre 11, envoient aux moyens d'actionnement 16 une commande de tension régulée apte à assurer le confort optimum des utilisateurs.

A cet effet, on dispose le long du parcours prédéterminé du mobile, c'est à dire à l'intérieur de la gaine 5 de l'ascenseur un moyen 20 codé par des repères régulièrement espacés.

Un tel moyen est représenté à titre d'illustration en figure 3 sous la forme d'une bande 21, perçée à intervalles réguliers par des perforations oblongues d'axe horizontal 22.

Les repères 22 de la bande codée 21 sont lus par un lecteur 23 solidaire de la cabine 2.

La figure 3 représente à titre d'illustration le lecteur 23 sous la forme d'un étrier dont les deux branches s'étendent de part et d'autre de la bande 21.

Les branches de l'étrier 23 sont équipées de lecteurs optiques, qui, d'une manière connue, délivrent des impulsions fur et à mesure qu'ils rencontrent des perforations 22 de la bande 21.

Avantageusement, l'étrier 23 est équipé de deux ensembles de lecteurs optiques 24, 25 dont l'écartement "e" mesuré dans la direction définie par la bande 21 est égal au quart du pas "p" entre deux perforations 22 successives, à un nombre entier près de pas "p".

Cette disposition permet avantageusement de multiplier par quatre la précision des distances mesurées le long de la bande 21 et d'obtenir une information sur le sens de déplacement du lecteur 23 le long de la bande 21, à partir d'un traitement logique des signaux transmis par les ensembles de lecteurs 24, 25.

A titre d'exemple non limitatif, on a obtenu de bons résultats au moyen d'une bande métallique 21 réalisée en un alliage d'aluminium de soixante millimètres de large, présentant des perforations 22 de trente cinq millimètres de large, de trois millimètres de hauteur dont le pas d'écartement est de huit millimètres.

Ceci n'est donné naturellement qu'à titre d'illustration.

Le moyen codé 20 est positionné par tout moyen approprié dans la gaine 5 de l'installation, à laquelle il est solidarisé.

Pour déterminer la position de la cabine, on définit sur le moyen codé 20 au moins un repère de référence 26 qui correspond de préférence à une position de référence de la cabine 2 schématisée en 27 et par exemple la position de la cabine 2 à son niveau le plus bas.

Lors de déplacements de la cabine 2, le passage des ensembles de lecteurs optiques 24, 25 devant les perforations successives 22 de la bande codée 21 provoque des impulsions qui sont transmises au moyen de commande régulée 19.

En se référant à la figure 4, ces impulsions sont tout d'abord mises en forme au niveau des moyens 28, qui déterminent le nombre de repères rencontrés, et le sens de déplacement de la cabine.

Ensuite, par comptage/décomptage des repères rencontrés depuis le repère de référence 26, on détermine au niveau des moyens 29 l'index de position 1, de la cabine, c'est à dire le nombre de repères situés entre le lecteur 23 de la cabine et le repère de référence 26 de la bande.

On détermine également, la vitesse de la cabine au niveau des moyens 30, à partir du comptage des repères recontrés par le lecteur 23 et donc à partir des variations de l'index de position lp.

Compte tenu du mode adopté pour connaître la position absolue de la cabine, l'index de position et la vitesse de la cabine sont connues au niveau des moyens 29 et 30 d'une manière séquentielle qui, il faut le souligner, est particulièrement bien adaptée au traitement numérique qui est effectué en aval.

Le lecteur déterminant lui-même le sens de déplacement, il incrémente directement et automatiquement le compteur dans le sens convenable, ce qui évite toute erreur qui, pendant l'arrêt de la cabine, est due à des comptages d'impulsions non dirigées consécutives à des secousses pendant les chargement et déchargement de la cabine.

L'unité de traitement numérique 31 des moyens de commande régulée 19 située en aval des moyens 29, 30 est de tout type approprié et comprend de préférence un microprocesseur ainsi que son environnement habituel.

Cette unité comprend également des tables de mémoire qui sont par exemple du type RAM sauvegardées, ou du type ROM effacables. Ces tables sont par exemple accessibles au moyen d'un terminal d'accès 32 et sont en principe programmées une fois pour toutes lors de la mise en route de l'installation.

Parmi ces tables, la table 33 d'index de niveau contient les index de niveau I_{N} c'est à dire les différents nombres de repères situés entre les repères associés aux différents niveaux 7 à 10 de l'installation et le repère de référence 26.

Egalement, la table 34 d'index de ralentissement contient les index de ralentissement I_{R}, qui sont associés aux différents index de niveau I_{N} et qui définissent sur le moyen codé 20 les zones de ralentissement pour atteindre un niveau défini.

Plus exactement, dans le cas d'une installation déjà existante, ces index de ralentissement correspondent sensiblement aux anciens contacteurs situés en gaine qui étaient situés à l'entrée d'une zone de ralentissement pour atteindre un niveau défini.

En fait, dans le cas d'une installation déjà existante, lorsque l'index de position Ip atteint la valeur de l'un des index de ralentissement Ip, un signal AN 35 est envoyé par les moyens de commande régulés 19 en direction des moyens de manoeuvre 11 et ceux-ci, en retour, envoient un ordre de ralentissement si la cabine doit s'arrêter au niveau associé à l'index de ralentissement.

Au niveau des moyens de commande régulée 19, cet ordre de ralentissement n'est en fait interprété que comme une validation du ralentissement et c'est l'unité centrale de traitement 31 qui détermine le repère à partir duquel la commande de ralentissement sera effectivement appliquée au moteur électrique 4.

Ainsi, les tables d'index de niveau 33 et d'index de ralentissement 34, permettent de supprimer les contacteurs en gaine 15, et les moyens de commande régulée 19 génèrent des signaux qui, vus des moyens de manoeuvre 11, sont semblables aux signaux émis par les anciens contacteurs 15.

Dans certains cas, cependant, les contacteurs 15 peuvent être maintenus.

L'unité centrale de traitement 31 contient également en mémoire d'autres tables de paramètres, notamment une table 36 contenant les paramètres de mises en mouvement de la cabine 2, une table 37 contenant des paramètres de ralentissement de la cabine ainsi qu'une table 38 contenant les paramètres d'initialisation.

L'unité centrale de traitement 31 comprend des moyens de traitement, tels qu'un microprocesseur, et des moyens de mémorisation du logiciel de traitement.

En sortie, l'unité centrale de traitement commande les actionneurs 16 qui déterminent le sens de rotation du moteur et relient les enroulements du moteur 4 aux différentes phases du réseau en passant par un étage de puissance 39 également commandé par l'unité centrale de traitement et, par exemple, constitué par des ensembles de thyristors ou de tout autre moyen électronique approprié, qui permet de doser l'énergie délivrée depuis le réseau au moteur électrique 4.

Ainsi, dans le cas d'une installation déjà existante, les moyens de commande régulée 19 sont disposés entre les moyens de manoeuvre 11 et les moyens d'actionnement 16 du moteur.

Les moyens de commande régulée 19 recoivent en provenance des moyens de manoeuvre 11 les ordres de déplacement en montée et en descente ainsi que les ordres de ralentissement.

Compte tenu de ces ordres et des informations reçues du lecteur 23 du moyen codé 20, les moyens de commande régulée 19 génèrent une commande qui est exercée sur les actionneurs 16 du moteur et sur l'étage de thyristors 39.

De préférence, cette commande est du type gradateur c'est à dire qu'elle consiste à piloter pour chaque alternance de secteur, la durée pendant laquelle chaque thyristor est conducteur.

La commande type gradateur des thyristors peut cependant être remplacée par une commande plus complexe.

Outre les moyens de commande régulée 19, le dispositif de commande régulée comprend de préférence une interface d'entrée 40 pour les moyens de manoeuvre 11 et une interface de sortie 41 pour les moyens d'actionnement 16.

Selon les cas, la distinction entre l'unité centrale de traitement 31, les moyens 29 pour déterminer la position absolue de la cabine 2 et les moyens 30 pour déterminer sa vitesse, peut être moins marquée que ce que fait ressortir la figure 4 et la description ci-dessus pour des raisons de compréhension de l'invention.

En fait, le comptage des impulsions et le calcul de la vitesse de la cabine peuvent être réalisés par le microprocesseur de l'unité centrale de traitement 31, c'est à dire que les moyens 28, 29, 30, 31 peuvent être regroupés par exemple sur une même carte électronique, sous un même logiciel global de traitement. Il faut souligner que, contrairement à certaines installations qui mettent en oeuvre une bande codée permettant de déterminer par lecture directe la position de la cabine, dans le cas présent, la position absolue de la cabine est obtenue par comptage/décomptage.

Par rapport aux dispositifs existants mettant en oeuvre une bande codée, le dispositif présente l'avantage que le code de la bande 21, c'est à dire les perforations 22, est particulièrement simple en regard des codes qui permettent d'obtenir directement la position absolue de la cabine.

Ces derniers codes en effet nécessitent le décodage complexe d'un nombre important d'informations par exemple sous la forme de perforations qui sont disposées ou bien horizontalement sur la bande codée ou bien verticalement.

Pour connaître la vitesse du mobile, il est nécessaire de traiter ces informations complexes ou d'adjoindre un dispositif tel qu'une génératrice tachymétrique indépendante.

En regard des dispositifs comprenant un disque codé monté sur l'arbre moteur, l'invention présente l'avantage d'une plus grande précision dans la détermination de la position de la cabine, étant donné qu'il n'y a pas lieu de tenir compte du glissement des cables.

Dans le but d'initialiser les moyens de commande régulée, en particulier l'index de position Ip, ou de réinitialiser notamment après une coupure de courant, l'invention prévoit au moins un et de préférence deux repères d'initialisation 42,43 sur le moyen codé 20.

Ces repères 42, 43 déterminent sur le moyen codé 20, trois zones, une zone basse 44, une zone haute 46 et une zone intermédiaire 45.

Le lecteur 23 outre les ensembles de lecture optique 24, 25 est équipé de contacteurs 47, 48 qui sont sensibles aux repères 42, 43.

Par exemple, les repères 42 , 43 sont constitués par des ferrites orientés en sens contraire, et les contacteurs 47, 48 sont des contacteurs magnétiques à mémoire mécanique également orientés en sens contraire.

Ainsi, quelles que soient les circonstances, la position de la cabine dans l'une des trois zones 44,45,46 est connue en permanence aux moyens de contacteurs 47, 48.

Après une coupure de courant et donc la perte de l'index de position 29, si la cabine 2 se trouve dans la zone intermédiaire 45, les moyens de commande régulée 19 réagiront à un ordre de montée ou de descente qu'ils exécuteront, quelque soit le niveau sélectionné, jusqu'à ce que le lecteur 23 de la cabine 2 rencontre l'un des deux repères d'initialisation 42, 43.

Ceci provoque au niveau des moyens de commande régulée 19 la réinitialisation de l'index de position 29 et commande ensuite l'arrêt de la cabine à la station immédiatement inférieure ou immédiatement supérieure selon les cas puis éventuellement le déplacement de la cabine vers la station sélectionnée.

Les moyens de commande régulée 19 ne commanderont le mouvement de la cabine 2 que pour une montée si elle se trouve dans la zone basse 44, auquel cas, leur initialisation se fera à la rencontre du repère haut 43 ou bien inversement pour une descente si la cabine se trouve dans la zone haute 46 avec initialisation au repère bas 42.

Le dispositif de commande régulée selon l'invention est donc particulièrement avantageux pour équiper les installations existantes, étant donné qu'il est autonome et ne nécessite pas la mise en place de moyens optionnels en fonction de l'installation déjà existante.

Pour des installations neuves, naturellement, la mise en place du dispositif de l'invention ne pose aucun problème.

La figure 5 illustre la mise en mouvement de la cabine 2 d'une station d'arrêt vers une station sélectionnée.

Pour cette mise en mouvement, les moyens de manoeuvre 11 délivrent un ordre de levée du frein et un ordre de mouvement dans un sens déterminé par exemple une montée, ce qui positionne les actionneurs 16 de façon que le moteur soit alimenté pour une rotation dans le sens désiré.

La commande des thyristors de l'étage de puissance 39 est initialement sensiblement nulle et donc les thyristors sont sensiblement fermés.

Les moyens de commande régulée 19 délivrent aux gachettes de thyristors une commande incrémentée, en boucle ouverte, et l'incrémentation est réalisée selon deux modes principaux différents.

Selon un premier mode correspondant à un couple entraînant exercé par la cabine 2 sur le moteur 4, la commande des thyristors 39 est incrémentée dans le temps par un incrément faible i_{f}.

De cette façon, c'est le couple entraînant de la cabine qui agit principalement, dans la première phase de mise en mouvement de la cabine d'où une grande impression de confort pour les utilisateurs.

Ensuite, compte tenu de l'incrémentation, l'effet du moteur devient prédominant et la cabine accélère jusqu'à atteindre une vitesse voisine de la vitesse nominale de déplacement V_{N} correspondant à l'ouverture totale des thyristors.

Pour ce mode, les variations de vitesse sont représentées dans la figure 5, par la courbe 50, qui présente une forme en "S" dont le départ est sensiblement linéaire et qui se stabilise sensiblement au dessus de la valeur V_{N}.

Ce mode de commande régulée du moteur électrique 14 est adopté par les moyens de commande régulée 19 pour un couple entraînant exercé par l'ensemble cabine/contrepoids sur le moteur, c'est à dire notamment pour une montée à charge vide et une descente à pleine charge.

Dans le cas inverse, pour un couple résistant, c'est à dire dans le cas d'une descente à vide ou d'une montée à pleine charge, la commande des thyristors 39 qui initialement est sensiblement nulle est incrémentée également avec un incrément faible i_{f}.

Le couple résistant exercé par la cabine entraîne la cabine dans le sens inverse du sens désiré, ce qui est immédiatement détecté au niveau de l'index de position 1 qui varie de manière irrationnelle.

Cette variation irrationnelle détectée par l'unité centrale de traitement 31 entraîne l'augmentation de l'incrément de commande des thyristors 39 qui passe à une valeur d'incrément fort i_{F}.

La courbe 51 représente les variations du carré de la vitesse du mobile pour ce mode de démarrage.

La courbe 51 présente une partie initiale 52 située en dessous de l'axe horizontal, puis elle présente une forme en "S" qui se stabilise au voisinage de la vitesse nominale V_{N}.

Il faut souligner que le mouvement inverse de la cabine au démarrage est tout à fait limité.

En effet, dans le cas où le pas "p" d'écartement des perforations est de huit millimètres, le mouvement inverse de la cabine est détecté dès la première i impulsion transmise par les lecteurs optiques 24, 25, après un parcours du quart de ce pas, soit après une distance de l'ordre de deux millimètres seulement.

Ces deux modes de mises en mouvement du mobile par une incrémentation faible ou forte, selon que le couple exercé par la cabine sur le moteur est entraînant ou résistant, permettent d'assurer un confort optimum pour les utilisateurs.

Les figures 6 et 7 sont relatives au ralentissement du mobile, en vue de l'arrêter à un niveau N auquel est associé l'index de niveau l_{N}, ainsi qu'un index de ralentissement I_{R}, qui sont respectivement mémorisés dans les tables 33 et 34.

Au cours du déplacement de la cabine 2, lorsque l'index de position Ip atteint la valeur I_{R} de l'index de ralentissement, l'unité centrale de traitement 31 adresse au moyen de manoeuvre 11 une information AN 35 indiquant l'approche du niveau N.

Etant donné, dans le cas présent, que le niveau N est sélectionné, les moyens de manoeuvre 11 adressent aux moyens de commande régulée 19 un ordre de ralentissement de façon à stabiliser la cabine au niveau N.

Au niveau de l'unité centrale de traitement 31, les commandes de ralentissement sont générés en référence à une consigne de vitesse en fonction de l'écart entre l'index de position lp de la cabine et l'index de niveau I_{N}.

La consigne de vitesse 54 représentée en figure 6 est constituée par une courbe oblique qui est linéaire et s'étend sur un intervalle Z_{R} correspondant à la zone de ralentissement de la cabine.

Compte tenu du sens de déplacement de la cabine, cette zone de ralentissement Z_{R} est limitée par un index I_{ZR} à partir duquel les moyens de commande régulée sont susceptibles de générer une commande de ralentissement, et de l'autre côté la zone est limitée par l'index I_{N} du niveau.

Généralement, l'index 1_{ZR} est situé après l'index de ralentissement I_{R} qui a validé la commande de ralentissement.

Ceci correspond à une diminution de la course de ralentissement de la cabine 2 que les moyens de commande régulée permettent d'obtenir.

La courbe oblique 54 sur la zone de ralentissement Z_{R} décroit depuis la vitesse nominale V_{N} jusqu'à une vitesse nulle.

Elle correspond à une décélération constante qui, à titre l'exemple, peut être de l'ordre de 0,50 m/s2_{.}

Selon l'invention, les moyens de commande régulée génèrent une commande de ralentissement à l'intérieur de la zone de ralentissement Z_{R} uniquement dès que, pour un index de position défini, la vitesse du mobile est égale ou supérieure à la vitesse de consigne.

En se référant à la figure 6, la courbe 56 correspond à une vitesse de déplacement du mobile sensiblement supérieure à la vitesse V_{N}.

Dans ce cas, la commande de ralentissement générée par les moyens 19 est appliquée dès que l'index de position lp a atteint la valeur I_{ZR} c'est à dire dès le point 57.

Par contre, pour la courbe 58 qui correspond à une vitesse sensiblement inférieure à la vitesse V_{N} la commande de ralentissement du moteur n'est générée qu'à partir de l'index de position Ip pour lequel la vitesse du mobile correspond à la vitesse de consigne, c'est à dire le point 59.

Avantageusement, dans le cas où le mobile est encore en phase de mise en mouvement lorsque l'ordre de ralentissement arrive, notamment pour un parcours de courte distance, la commande d'accélération du moteur est maintenue jusqu'à ce que la vitesse du mobile recoupe la courbe de vitesse de consigne.

Ceci est schématisé en figure 6 par la courbe en traits mixtes 60 et la commande d'accélération est maintenue jusqu'au point 61 de croisement avec la courbe de consigne.

Dans un premier temps du ralentissement de la cabine 2, les moyens de commande régulée 19 ferment les thyristors 39 et commandent une inversion de phases au niveau des actionneurs 16. Ensuite, les moyens génèrent en continu une commande variable sur les thyristors qui dépend principalement de l'écart entre l'index de position lp et l'index de niveau l_{N}, et de l'écart entre la vitesse du mobile et la vitesse de consigne.

De préférence, la consigne dépend également de la variation de vitesse du mobile.

Au niveau des thyristors 39 d'alimentation du moteur 4, la commande de ralentissement consiste en une variation de leur ouverture en fonction de l'index de position lp et de la vitesse de la cabine.

Il faut souligner que le ralentissement est uniquement électrique, par une inversion de phases qui est maintenue jusqu'à l'arrêt de la cabine.

La commande de ralentissement générée par les moyens de commande régulée 19 tend à réduire l'écart entre la vitesse du mobile et la vitesse de consigne qui devient faible en fin de ralentissement ainsi que le montre la figure 6.

Dans la figure 7, on a schématisé la phase finale du ralentissement du mobile.

Cette figure fait ressortir que la courbe de consigne 54 ne vise pas exactement l'index I_{N} sur l'axe horizontal des index mais un index situé sensiblement avant l'index I_{N} compte tenu du sens de déplacement du mobile.

Lorsque l'index de position Ip atteint une valeur I_{RF} délimitant une zone de ralentissement final Z_{RF} déterminée, les moyens de commande régulée 19 calculent en fonction de la vitesse réelle du mobile, le temps théorique T_{RF} nécessaire pour que la vitesse du mobile s'annule.

La commande des thyristors qui était appliquée au passage à l'index I_{RF} est maintenue au début de la zone Z_{RF} et durant un laps de temps final prédéterminé, les moyens de commande régulée génèrent sur les thyristors une commande de stabilisation temporaire du rotor.

Par exemple, cette commande consiste à désynchroniser la commande des thyristors par rapport à la fréquence du secteur de façon à envoyer un courant continu dans les enroulements du moteur.

Le laps de temps final pendant lequel cette commande de stabilisation est générée est constant et compte tenu de l'écart possible entre la vitesse du mobile et la vitesse de consigne en phase finale de ralentissement, il correspond approximativement au tiers de l'intervalle de temps T_{RF}.

La figure 7 représente à titre d'illustration deux courbes 62 et 63, situées de part et d'autre de la courbe de consigne 54.

Les extrémités inférieures arrondies des courbes 62 et 63 correspondent à la commande de stabilisation du rotor.

Lorsque la vitesse du mobile s'est annulée, l'unité centrale de traitement génère la commande de tombée du frein 64.

Ensuite, d'une manière connue, les moyens de manoeuvre 11 commandent l'ouverture des portes.

Une telle commande de ralentissement régulé permet d'atteindre le niveau N avec une précision qui, dans l'exemple évoqué plus haut, est inférieure à plus ou moins deux millimètres seulement, sans aucune secousse principalement dans la phase finale du freinage.

Elle permet en outre d'optimiser le temps du ralentissement grâce à la consigne vitesse/écart d'index.

Le procédé et le dispositif de commande régulée qui viennent d'être décrits trouvent une application avantageuse dans le cadre de la rénovation d'installations existantes.

Dans ce cas, le dispositif est autonome et comme cela est précisé précédemment, il s'intégre facilement dans l'installation existante.

Notamment, les moyens 19 peuvent se présenter sous la forme d'une carte électronique, contenue à l'intérieur d'un boîter, qui peut être facilement monté dans l'installation existante.

Ceci, naturellement, n'est pas limitatif, et le procédé et le dispositif de l'invention peuvent également être mis en oeuvre pour des installations neuves et, dans ce cas, les moyens de manoeuvre 11, les moyens de commande régulée 19 et les moyens d'actionnement 16 peuvent être regroupés dans un même ensemble. Enfin, l'invention concerne non seulement les installations d'ascenseurs mais également les installations de monte charge, de manutention, de stockage.

Naturellement, la présente description n'est donnée qu'à titre indicatif et l'on pourrait adopter d'autres mises en oeuvre de l'invention sans pour autant sortir du cadre de celle-ci.

## Revendications

1. Procédé de commande regulée d'un moteur électrique (4) pour le déplacement d'un mobile (2) le long d'un parcours déterminé (5) comprenant des niveaux (7 à 10) et des zones de déplacement entre les niveaux notamment mais non exclusivement un monte charge, un ascenseur, le chariot d'une installation de stockage, de manutention, le long du parcours duquel est disposé un moyen codé (20) porteur de repères (22) espacés régulièrement que, par un lecteur (23), on détecte et qu'on comptabilise pour en déduire la vitesse du mobile, et dans lequel:
- au long du moyen codé (20), on définit au moins une position de référence (27) du mobile (2), à laquelle on associe un repère de référence (26) du moyen codé (20),
- on associe à chaque niveau d'arrêt (7 à 10) un nombre de repères comptés depuis le repère de référence (26), lequel nombre est dit index de niveau (I_{N}),
- lors du déplacement du mobile (2), le nombre de repères rencontrés par le lecteur (23) solidaire du mobile (2) est compté algebriquement et par comptage/décomptage des repères, on calcule l'index de position (I_{P}) du mobile par rapport au repère de référence (26),
ce procédé étant caractérisé en ce que:
- pour chaque niveau, à partir de l'index de niveau (l_{N}) correspondant, on définit un intervalle de repères (I_{ZR}) correspondant à la zone de ralentissement (Z_{R}) du mobile (2) pour atteindre le niveau (N),
- pour arrêter le mobile (2) à un niveau défini (N), on définit à l'intérieur de l'intervalle de repères (Z_{R}) correspondant à la zone de ralentissement, une consigne de vitesse en fonction de l'écart entre l'index de position (Ip) de la cabine et l'index de niveau (l_{N}) et on ne pilote la commande continue de freinage électrique du moteur d'après la consigne de ralentissement (53) qu'à partir du repère de la zone de ralentissement (Z_{R}) pour lequel la vitesse du mobile est au moins égale à la vitesse de consigne.

2. Procédé selon la revendication 1 caractérisé par le fait qu'en phase finale de freinage, au passage à un repère dont l'écart avec le repère du niveau est défini,
- on calcule en fonction de la vitesse instantanée du mobile (2), l'intervalle de temps (T_{RF}) nécessaire pour atteindre une vitesse nulle,
- on maintient la consigne de freinage électrique continu jusqu'à un laps de temps final défini durant lequel on envoie au moteur (4) une commande électrique de stabilisation du rotor, et enfin,
- on laisse tomber le frein.

3. Procédé selon la revendication 2 caractérisé par le fait que l'on détermine la consigne (53) de la vitesse en fonction de l'écart entre l'index de position (Ip) de la cabine et l'index de niveau (l_{N}) en dehors de la phase finale de freinage de façon à chercher à atteindre, à vitesse nulle, un point situé sensiblement avant le repère de niveau (l_{N}) compte tenu du sens de déplacement du mobile.

4. Procédé selon la revendication 1 caractérisé par le fait que pour la mise en mouvement du mobile (2), d'un niveau défini vers un niveau sélectionné,
- on relache le frein,
- après relâchement du frein , on envoie au moteur une commande de tension initialement sensiblement nulle et incrémentée dans le temps avec un incrément faible (i_{f}) correspondant à un couple entraînant exercé par le mobile sur le moteur (4),
- on observe la variation de l'index de position (Ip) et si cette variation correspond à un mouvement inverse de celui sélectionné, on augmente la valeur de l'incrément pour la commande de tension, de façon à envoyer au moteur une commande de tension incrémentée dans le temps avec un incrément fort (i_{F}) correspondant à un couple résistant exercé par le mobile (2) sur le moteur (4).

5. Procédé selon l'une quelconque des revendications 1 à 4 caractérisé par le fait que:
- on délimite au moyen d'au moins deux repères d'initialisation du moyen codé (20) sur le parcours du mobile, deux zones de ralentissements extrêmes (44,46) et une zone intermédiaire (45),
- on mémorise constamment la position du mobile dans l'une des trois zones et,
- on réinitialise lindex de position (Ip) d'après l'un des repères d'initialisation (42,43).

6. Dispositif en vue de la commande régulée d'un mobile par le procédé selon l'une quelconque des revendications 1 à 5, comprenant, disposé au long du parcours du mobile, un moyen codé (20) porteur de repères (22) espacés régulièrement que, par un lecteur (23), on détecte et qu'on comptabilise pour en déduire la vitesse mobile, ce dispositif comprenant:

- sur le moyen codé (20), au moins un repère de référence (26) correspondant à une position de référence (27) du mobile (2),
- un lecteur (23) solidaire du mobile pour la lecture des repères (22) du moyen codé (20),
- des moyens de comptage algébrique du nombre de repères rencontrés par le lecteur (23) au cours des déplacements du mobile (2) et ,
- par comptage/décomptage des repères, des moyens de calcul (29) le l'index de position (Ip) du mobile,
- des moyens de traitement (31) pour envoyer au moteur électrique (4) une commande continue de tension de freinage,
ce dispositif étant caractérisé par le fait qu'il comprend en outre en combinaison :
- des moyens qui, pour chaque niveau, à partir de l'index de niveau (l_{N}) correspondant, définissent un intervalle de repères (I_{ZR}) correspondant à la zone de ralentissement (Z_{R}) du mobile (2) pour atteindre le niveau (N),
- des moyens qui, pour envoyer au moteur une commande continue le tension de freinage progressif à l'intérieur d'un intervalle défini de repères (I_{ZR}) correspondant à une zone de ralentissement, déterminent la dite commande d'après l'écart entre l'index de position (Ip) du moteur et l'index de niveau (l_{N}) et l'écart entre la vitesse du mobile et la vitesse de consigne pour l'index de position (Ip).

7. Dispositif selon la revendication 6 caractérisé par le fait qu'il comprend par ailleurs des moyens (31) pour envoyer au moteur électrique (4) une commande de tension de mise en mouvement initialement sensiblement nulle et incrémentée dans le temps avec un incrément faible (i_{f}) correspondant à un couple entraînant exercé par le mobile (2) sur le moteur (4), des moyens pour analyser la première variation de l'index de position, et des moyens pour augmenter la valeur de l'incrément à une valeur d'incrément fort (i_{F}) si l'index de position varie dans le sens inverse de celui sélectionné.

8. Dispositif selon la revendication 6 caractérisé par le fait qu'il comprend sur la bande codée (21) au moins deux repères d'initialisation (42, 43) qui délimitent deux zones de ralentissement extrêmes (44, 46) et une zone intermédiaire (45) et des moyens de mémorisation permanents (47,48) de la position du mobile dans l'une des trois zones (44,45,46).

9. Dispositif selon la revendication 6 ou 7 caractérisé par le fait qu'il comprend un interface d'entrée (40) pour les ordres de mises en mouvement et les ordres de ralentissement en provenance de moyens de manoeuvre (11) d'une installation existante et un interface de sortie (41) vers les moyens d'actionnement (16) du moteur (4) de la dite installation.

## Patentansprüche

1. Steuerverfahren zum Regeln eines elektrischen Motors (4) zum Versetzen eines beweglichen Körpers (2) längs einer bestimmten Strecke (5) mit Ebenen (7 bis 10) und Versetzzonen zwischen den Ebenen, insbesondere aber nicht ausschließlich Lastenaufzug, Lift, den zur Handhabung dienenden Schlitten einer Speicherinstallation, wobei längs der Strecke ein Kodierungsmittel (20) angeordnet ist, das gleichmäßig voneinander beabstandete Markierungen (22) trägt, die durch einen Leser (23) nachgewiesen werden und die man verbucht, um daraus die Geschwindigkeit des beweglichen Körpers abzuleiten, wobei:
- längs des Codemittels (20) man zumindest eine Referrenzposition (27) des beweglichen Körpers (2) festlegt, mit der man eine Referrenzmarkierung (26) des Codemittels (20) verbindet,
- man mit jeder Halteebene (7 bis 10) eine Anzahl von Markierungen verbindet, die von der Referrenzmarkierung (26) gezählt werden, wobei die Anzahl den Ebenenindex (IN) bildet,
- und wobei während des Versatzes des beweglichen Körpers (2) die Anzahl durch den mit dem beweglichen Körper (2) einstückig verbundenen Leser (23) aufgefundenen Markierungen algebraisch gezählt wird und durch Zählen/Abziehen der Markierungen man den Positionsindex (ip) des beweglichen Körpers bezüglich der Referrenzmarkierung (26) berechnet, wobei das Verfahren
dadurch gekennzeichnet ist:
- daß man für jede Ebene von dem entsprechenden Indexniveau (IN) ein Intervall von Markierungen (I_{ZR}) definiert, die einer Bremszone (Z_{R}) des beweglichen Körpers (2) entspricht, um die Ebene (N) zu erreichen,
- und daß zum Anhalten des beweglichen Körpers (2) an einer bestimmten Ebene (N) man im Inneren des Intervalls der der Bremszone entsprechenden Markierungen (Z_{R}) eine Geschwindigkeitsanweisung als Funktion des Abstandes zwischen der Indexposition (Ip) der Kabine und des Indexniveaus (IN) festlegt und das man nur den Befehl zum kontinuierlichen elektrischen Bremsen des Motors nach der Bremsanweisung (53) von der Markierung der Bremszone (Z_{R}) steuert, für den die Geschwindigkeit des beweglichen Körpers zumindest gleich der Anweisungsgeschwindigkeit ist.

2. Verfahren nach Anspruch 1, gekennzeichnet durch die Tatsache, daß in der Endphase des Bremsens beim Passieren einer Markierung, deren Abstand mit der des Niveaus definiert ist, man als Funktion der momentanen Geschwindigkeit des beweglichen Körpers (2) das notwendige Zeitintervall (T_{RF}) berechnet um die Geschwindigkeit Null zu erhalten,
- man die andauernde elektrische Bremsanweisung aufrecht erhält bis zu einem definierten Endzeitraum, während dessen man dem Motor (4) einen elektrischen Befehl zur Stabilisierung des Rotors sendet und schließlich
- die Bremse einfallen läßt.

3. Verfahren nach Anspruch 2, dadurch gekennzeichnet, daß man die Geschwindigkeitsanweisung (53) als Funktion des Abstandes zwischen der Indexposition (Ip) der Kabine und dem Indexniveau (IN) außerhalb der Endphase des Bremsens dergestalt bestimmt, daß ein Punkt mit der Geschwindigkeit Null zu erreichen versucht wird, der im wesentlichen vor der Markierung der Höhe (IN), gerechnet im Richtungssinn des Versatzers des beweglichen Körpers angeordnet ist.

4. Verfahren nach Anspruch 1, dadurch gekennzeichnet, daß zum in Bewegung setzen des beweglichen Körpers (2) von einer definierten Ebene zu einer ausgewählten Ebene
- man die Bremse löst,
- nach dem Lösen der Bremse man zum Motor einen Befehl mit einer Spannung sendet, die anfänglich im wesentlichen Null ist und mit der Zeit mit einem geringen Inkrement (i_{f}) ansteigt entsprechend einem Anzugsmoment, das durch den beweglichen Körper auf den Motor in (4) ausgeübt wird,
- man die Anderung der Indexposition (I_{P}) beobachtet und wenn diese Variation einer gegenläufigen Bewegung als jener gewählten entspricht, man den Wert für das Inkrement für den Befehl zur Spannung dergestalt erhöht, daß dem Motor ein Befehl mit einer Spannung gesendet wird, die mit der Zeit mit einem großen Inkrement (i_{F}) angehoben wird, entsprechend einem Widerstandsmoment, welches durch den beweglichen Körper (2) auf den Motor (4) ausgeübt wird.

5. Verfahren nach einem der Ansprüche 1 bis 4, dadurch gekennzeichnet:
- daß man mittels zumindest zweier Anfangsmarkierungen des Codemittels (20) während des Durchlaufs des beweglichen Körpers zwei extreme Bremszonen (44,46) und eine Zwischenzone (45) begrenzt
- daß man konstant die Position des beweglichen Körpers in einer der drei Zonen speichert,
- daß man die Indexposition (Ip) nach einem der Anfangsmarkierungen (42, 43) wieder auf den Anfang setzt.

6. Vorrichtung zum geregelten Steuern eines beweglichen Körpers nach einem Verfahren gemäß einem der Ansprüche 1 bis 5, welches längs der Strecke des beweglichen Körpers ein

Kodierungsmittel (20) als Träger von Markierungen (22), die voneinander gleich beabstandet sind, aufweist, die durch einen Leser (23) nachgewiesen und verarbeitet werden, um daraus die Geschwindigkeit des beweglichen Körpers abzuleiten, wobei die Vorrichtung aufweist:
- auf dem Kodierungsmittel (20) zumindest eine Referrenzmarkierung (26) entsprechend einer Referrenzposition (27) des beweglichen Körpers (2),
- einen Leser (23), der einstückig mit dem beweglichen Körper ausgebildet ist zum Lesen der Markierungen (22) des Codemittels (20),
- algebraische Zählmittel zum Zählen der Anzahl der durch den Leser (23) im Verlauf des Versatzes des beweglichen Körpers (2) gelesenen Markierungen und
- durch Zählen/Abziehen der Markierungen Rechenmittel (29) für die Indexposition (Ip) des Mobiles,
- Verarbeitungsmittel (31) zum Senden an den elektrischen Motor (4) einen fortlaufenden Befehl mit einer Bremsspannung, wobei die Vorrichtung dadurch gekennzeichnet ist, daß sie in Kombination außerdem enthält:
- Mittel, die in jeder Ebene von dem entsprechenden Indexniveau (IN) ein Markierungsintervall (I_{ZR}) definieren, die der Bremszone (Z_{R}) des beweglichen Körpers (2) zum Erreichen der Ebene oder des Niveaus (H) entspricht,
- Mittel, die zum Schicken eines kontinuierlichen Befehls einer progressiven Bremsspannung an den Motor im Inneren eines Intervalls, die durch die Markierungen (I_{ZR}) entsprechend einer Bremszone definiert sind, den Befehl nach einem Abstand zwischen der Indexposition (1 ) des Motors und dem Indexniveau (I_{N}f und dem Unterschied zwischen der Geschwindigkeit des beweglichen Körpers und der Anweisungsgeschwindigkeit für die Indexposition (Ip) definieren.

7. Vorrichtung nach Anspruch 6, dadurch gekennzeichnet, daß außer dem Mittel (31) vorgesehen sind, um an den elektrischen Motor (4) einen Spannungsbefehl zum anfänglichen in Bewegung setzen von im wesentlichen Null gesendet wird und mit der Zeit mit einem geringen Inkrement (i_{f}) entsprechend einem Anzugsmoment erhöht wird, das durch den beweglichen Körper (2) auf den Motor (4) ausgeübt wird, außerdem Mittel zum Analysieren der ersten Veränderung der Indexposition und schließlich Mittel zur Erhöhung des Wertes des Inkrements auf einen Wert mit einem großen Inkrement (i_{F}), wenn die Indexposition im umgekehrten Sinne als der ausgewählte sich ändert.

8. Vorrichtung nach Anspruch 6, dadurch gekennzeichnet, daß auf dem kodierten Band (21) zumindest zwei Anfangsmarkierungen (42,43) angebracht sind, die zwei extreme Bremszonen (44,46) und eine Zwischenzone (45) begrenzen und ferner Speichermittel (47, 48) zur permanenten Speicherung der Position des beweglichen Körpers in einer der drei Zonen (44, 45,46) vorgesehen sind.

9. Vorrichtung nach Anspruch 6 oder 7, dadurch gekennzeichnet, daß sie ein Eingangsinterface (40) für die Anordnungen zum in Bewegung setzen und die Anordnungen zum Bremsen in Vorhandensein von Steuerungsmitteln (11) einer vorhandenen Installation und ein Ausgangsinterface (41) zu den Betätigungsmitteln (16) des Motors (14) der Installation aufweist.

## Claims

1. A process for the regulated control of an electric motor (4) for the displacement of a moving body (2) along a specified path (5) comprising levels (7 to 10) and displacement zones between the levels, notably but not exclusively a goods lift, a lift for people, the trolley of an installation for handling stores, along the path of which is arranged a coded means (20) bearing guide marks (22) at regular intervals which are detected by a reader (23) and which are used as a basis for calculating the speed of the moving body, and in which:
- along the coded means (20) at least one reference position (27) of the moving body (2) is defined, with which is associated a reference mark (26) of the coded means (20);
- with each stopping level (7 to 10) is associated a number of guide marks counted starting from the reference mark (26), which number is called level index (IN);
- when the moving body (2) is being displaced, the number of guide marks encountered by the reader (23) which is in one piece with the moving body (2) is algebraically counted and, by
counting/decouting the guide marks, the position index (Ip) of the moving body in relation to the reference mark (26) is calculated; this process being characterised in that:
- for each level, starting from the corresponding level index (IN), a guide marks interval (I_{ZR}) is defined corresponding to the slowing-down zone (Z_{R}) of the moving body (2) in order to reach the level (N);
- in order to stop the moving body (2) at a defined level (N), a speed instruction is defined within the guide marks interval (Z_{R}) corresponding to the slowing-down zone, depending on the distance between the position index (Ip) of the lift cabin and the level index (IN), and the continuous control of electric braking of the motor according to the slowing-down instruction (53) is only actuated starting from the guide mark of the slowing-down zone (Z_{R}) for which the speed of the moving body is at least equal to the instruction speed.

2. A process according to Claim 1, characterised in that, in the final braking phase, when moving to a guide mark whose distance from the level guide mark is defined,
- the time interval (T_{RF}) necessary to reach zero speed is calculated depending on the instantaneous speed of the moving body (2);
- the instruction for continuous electric braking is maintained up to a final defined time lapse during which an electric command for stabilisation of the rotor is sent to the motor (4), and finally,
- the brake is dropped.

3. A process according to Claim 2, characterised in that the speed instruction (53) is specified depending on the distance between the position index (I ) of the cabin and the level index (IN) outside the final braking phase, in such a way as to seek to reach, at zero speed, a point situated appreciably before the level mark (IN), taking into account the direction of displacement of the moving body.

4. A process according to Claim 1, characterised in that, for setting the moving body (2) in motion from a defined level towards a selected level,

- the brake is released:
- after the brake is released, a command for voltage which is initially substantially zero is sent to the motor and increased with time by a slight increase (if) corresponding to a driving torque exerted by the moving body on the motor (4):
- the variation in the position index (Ip) is observed, and if this variation corresponds to an inverse movement from that selected, the value of the increase in voltage command is increased, in such a way as to send to the motor a command for voltage increased with time by a large increase (i_{F}) corresponding to a load moment exerted by the moving body (2) on the motor (4).

5. A process according to any one of Claims 1 to 4, characterised in that:
- by means of at least two initialisation marks of the coded means (20) on the path of the moving body, the limits of two extreme zones of slowing-down (44, 46) and one intermediate zone (45) are defined;
- the position of- the moving body is constantly memorised in one of the three zones, and
- the position index (Ip) is re-initialised according to one of the initialisation marks (42,43).

6. A device with a view to the regulated control of a moving body by the process according to any one of Claims 1 to 5, comprising, arranged along the path of the moving body, a coded means (20) bearing guide marks (22) at regular intervals which are detected by a reader (23) and used as a basis for calculating the speed of the moving body, this device comprising:
- on the coded means (20), at least one reference mark (26) corresponding to a reference position (27) of the moving body (2);
- a reader (23) in one piece with the moving body, for reading the guide marks (22) of the coded means (20);
- means for algebraically counting the number of guide marks encountered by the reader (23) during the movements of the moving body (2), and
- by counting/deducting the guide marks, means (29) for calculating the position index (Ip) of the moving body;
- processing means (31) for sending to the electric motor (4) a continuous command for braking voltage; this device being characterised in that it further comprises the following in combination:
- means which, for each level, starting from the corresponding level index (IN) define a guide marks interval (I_{ZR}) corresponding to the slowing-down zone (Z_{R}) of the moving body (2) in order to reach the level (N);
- means which, in order to send to the motor a continuous command for voltage for progressive braking within a defined guide marks interval (I_{ZR}) corresponding to a slowing-down zone, specify the said command according to the distance between the position index (Ip) of the motor and the level index (IN) and the difference between the speed of the moving body and the instruction speed for the position index (I_{P}).

7. A device according to Claim 6, characterised in that it further comprises means (31) for sending to the electric motor (4) a command for voltage for setting in motion which is initially substantially zero and is increased with time by a slight increase (if) corresponding to a driving torque exerted by the moving body (2) on the motor (4), means for analysing the first variation of the position index, and means for increasing the value of the increase to a value of great increase (i_{F}) if the position index varies in the opposite direction from that selected.

8. A device according to Claim 6, characterised in that it comprises on the coded strip (21) at least two initialisation marks (42,43) which define the limits of two extreme zones of slowing-down (44, 46) and an intermediate zone (45) and permanent means (47, 48) of memorising the position of the moving body in one of the three zones (44,45,46).

9. A device according to Claim 6 or 7, characterised in that it comprises an entry interface (40) for the orders to set in motion and the orders for slowing-down emanating from handling means (11) of an existing installation, and an exit interface (41) towards the means (16) for driving the motor (4) of the said installation.
